# EUROPÄISCHE PATENTSCHRIFT

(11) **EP 1 671 914 B1**
(45) Veröffentlichungstag und Bekanntmachung des Hinweises auf die Patenterteilung: **24.03.2010**
(21) Anmeldenummer: 05027496.8
(22) Anmeldetag: 15.12.2005
(51) Int. Cl.: B66B 11/00, B66B 11/08

(54) **Aufzug**
Elevator
Ascenseur

(30) Priorität: 16.12.2004 DE 102004061176; 05.01.2005 DE 202005000138 U
(43) Veröffentlichungstag der Anmeldung: 21.06.2006
(73) Patentinhaber: Feierabend, Stefan, 34439 Willebadessen (DE)
(72) Erfinder: Feierabend, Stefan, 34439 Willebadessen (DE)
(74) Vertreter: Ostermann, Thomas

(56) Entgegenhaltungen:
- WO-A-03/099696
- WO-A-2004/041700
- WO-A-2004/041703
- US-A1- 2001 009 211

## Beschreibung

Die Erfindung betrifft einen Aufzug nach dem Oberbegriff des Patentanspruchs 1.

Aus der EP 0 779 233 B1 ist ein Aufzug mit einer Aufzugskabine und mit einem Gegengewicht bekannt, wobei sowohl der Aufzugskabine als auch dem Gegengewicht jeweils eine Umlenkrolle zugeordnet sind. Die jeweiligen Enden des von einer Treibscheibe einer Antriebseinheit angetriebenen Tragseils sind an unterschiedlichen Befestigungsstellen in einem oberen Bereich des Schachtes befestigt. Nachteilig an dem bekannten Aufzug ist, dass die Treibscheibe relativ voluminös ausgelegt sein muss und eine größere Tragseillänge vorgesehen sein muss.

Aus der WO 2004/041703 A1, die den Oberbegriff des Anspruchs 1 zeigt, ist ein Aufzug mit einer in einem Schacht geführten Aufzugskabine und mit einem Gegengewicht bekannt. Die Aufzugskabine ist entsprechend einer 1:1-Aufhängung gelagert, wobei ein Ende eines Tragseils an der Aufzugskabine und ein zweites Ende des Tragseils an dem Gegengewicht befestigt sind. Das Tragseil ist zum einen über eine Treibscheibe, die mit einer Antriebseinheit gekoppelt ist, und über eine Umlenkrolle geführt, wobei das Tragseil die Treibscheibe und die Umlenkrolle um einen Winkel von mehr als 180° umschlingt. Nachteilig an dem bekannten Aufzug ist, dass die Antriebseinheit in vertikaler Projektion der Kabine oberhalb derselben angeordnet ist, so dass damit eine Einschränkung des Schutzraumes zu Wartungszwecken des Aufzugs verbunden ist.

Aus der WO 03/099696 A1 ist ein Aufzug mit einer in einem Schachte geführten Aufzugskabine und mit einem Gegengewicht bekannt, wobei mehrere Umlenkrollen derart angeordnet sind, dass eine 2:1-Aufhängung gebildet ist. Für eine 1:1-Aufhängung ist der bekannte Aufzug nicht geeignet.

Aus der US 2001/0009211 A1 ist ein Aufzug mit einer in einem Schacht geführten Aufzugskabine und mit einem Gegengewicht bekannt, bei dem eine Antriebseinheit in vertikaler Projektion der Aufzugskabine neben derselben angeordnet ist. Neben einer Treibscheibe sind mehrere Umlenkrollen vorgesehen, wobei zwei Umlenkrollen an gegenüberliegenden Seiten des Schachtes achsparallel zueinander angeordnet sind. Nachteilig an dem bekannten Aufzug ist, dass eine Aufteilung des von dem Gegengewicht kommenden Tragseils in zwei Teilstränge erforderlich ist, deren Enden an gegenüberliegenden Seiten der Aufzugskabine festgelegt sind. Nachteilig an dem bekannten Aufzug ist der relativ große Montageaufwand.

Aufgabe der vorliegenden Erfindung ist es, einen Aufzug mit einer in einem Schacht geführten Aufzugskabine und mit einem Gegengewicht derart weiterzubilden, dass eine Platz sparende Antriebseinheit mit geringerer Tragseillänge sowie Reduzierung von Betriebsgeräuschen bereitgestellt wird.

Zur Lösung dieser Aufgabe weist die Erfindung die Merkmale des Patentanspruchs 1 auf.

Nach der Erfindung ist eine feste räumliche Anordnung zwischen einer Treibscheibe und einer Umlenkrolle vorgesehen, wobei ein Tragseil die Treibscheibe und/oder die Umlenkrolle um einen Winkel von mindestens 180° umschlingt. Durch den relativ hohen Umschlingungsgrad des Tragseils, insbesondere an der Treibscheibe, kann dieselbe mit einem verringerten Durchmesser konstruiert sein, so dass die Antriebseinheit zusammen mit der ebenfalls kompakten Umlenkrolle Platz sparend in dem oberen Bereich des Schachtes angeordnet sein kann. Ein zusätzliches Vorsehen von Umlenkrollen am Gegengewicht oder an der Aufzugskabine ist nicht erforderlich. Es ergibt sich nach der Erfindung somit eine kompakte und autark arbeitende Antriebseinheit, die sich vorteilhaft in bereits vorhandene Gebäude ohne Fahrschacht einbauen lässt.

Erfindungsgemäß ist ein erstes Ende des Tragseils mit dem Gegengewicht verbunden, so dass das Tragseil einen Festpunkt an dem Gegengewicht bildet. Ferner ist ein zweites Ende des Tragseils mit einer Oberseite der Aufzugskabine verbunden, so dass das Tragseil einen zweiten Festpunkt mit der Aufzugskabine bildet. Vorteilhaft ergibt sich durch diese 1:1-Aufhängung eine vereinfachte Montage des Aufzugs, wobei die Antriebseinheit alle wesentlichen antriebstechnischen Komponenten enthält und die Enden des Tragseils lediglich an dem Gegengewicht bzw. der Aufzugskabine befestigt werden muss. Dadurch, dass die Antriebseinheit seitlich zu einer vertikalen Projektion der Kabine verläuft, kann ein Dach der Kabine ohne Einschränkung des Schutzraumes zu Wartungszwecken genutzt werden.

Weitere Vorteile der Erfindung ergeben sich aus den weiteren Unteransprüchen.

Ausführungsbeispiele der Erfindung werden nachfolgend anhand der Zeichnungen näher erläutert.

Es zeigen:
- Figur 1: eine Draufsicht auf einen mit einer Antriebseinheft für einen Aufzug versehenen Schacht (nicht Teil der Erfindung),
- Figur 2: einen Schnitt entlang der Linie II-II in Figur 1,
- Figur 3: ein schematischer Längsschnitt durch einen Aufzug (nicht Teil der Erfindung),
- Figur 4: eine Draufsicht auf einen mit einer Antriebseinheit für einen Aufzug nach einer Auführungsform der Erfindung versehenen Schacht,
- Figur 5: einen Schnitt entlang der Linie V-V in Figur 4,
- Figur 6: einen schematischer Längsschnitt durch einen Aufzug nach der Ausführungsform,
- Figur 7: eine Draufsicht auf eine in Figur 6 dargestellte Treibscheibe und eine Umlenkrolle und
- Figur 8: eine schematische Seitenansicht der umschlungenen Treibscheibe und Umlenkrolle nach der Ausführungsform unter Angabe der Umschlingungswinkel.

Ein Aufzug 1 besteht im Wesentlichen aus einer Aufzugskabine 2, einem Gegengewicht 3, einer Antriebseinheit 4 und einem Tragseil 5, über die die Aufzugskabine 2 über die Antriebseinheit 4 mit dem Gegengewicht 3 koppelnd verbunden ist.

Die Aufzugskabine 2 ist in einem vertikalen Schacht 6 eines nicht dargstellten Gebäudes über Führungen 7 geführt und weist in bekannten Weise Raum zur Aufnahme von Personen bzw. Gegenständen auf.

Wie aus Figur 2 ersichtlich ist, ist die Antriebseinheit 4 des Aufzugs 1 gemäß den Figuren 1 bis 3 in einem oberen Endbereich 8 des Schachtes 6 fest an einer schematisch dargestellten Traverse 12 des Schachtes 6 oder an einer Führungsschiene des Aufzuges bzw. Gegengewichtes befestigt. Die Antriebseinheit 4 weist im Wesentlichen einen Elektromotor 9, eine mit der Abtriebswelle des Elektromotors 9 gekoppelte Treibscheibe 10 sowie eine Umlenkrolle 11 auf. Die Treibscheibe 10 und die Umlenkrolle 11 sind achsparallel im Wesentlichen in horizontaler Richtung nebeneinander angeordnet. Sie erstrecken sich in einer Längsmittelebene 13 des Schachtes 6. Der Elektromotor 9 ist daneben in einem der Längsmittelebene 13 nahen Bereich angeordnet.

Wie aus Figur 3 ersichtlich ist, ist die Treibscheibe 10 um mehr als 180° von dem Tragseil 5 umschlingt. Der Umschlingungsgrad liegt bei ca. 270°, da ein von unten kommender vertikaler Tragseilabschnitt 16 und mit einem zweiten Ende 14 des Tragseils 5 an einer Oberseite 15 der Aufzugskabine 2 befestigtes Tragseil 5 um die Treibscheibe 10 herumgelegt ist und unter Kreuzung auf der Umlenkrolle 11 aufliegt. Auf der Umlenkrolle 11 liegt das Tragseil 5 unter Erfassung eines Umschlingwinkels von ca. 180°, wobei ein Gegengewicht-Tragseilabschnitt 17 des Tragseils 5 auf einer der Treibscheibe 10 abgewandten Seite der Umlenkrolle 11 sich in vertikaler Richtung nach unten erstreckt, wobei ein erstes Ende 18 des Gegengewicht-Tragseilabschnitts 17 an dem Gegengewicht 3 befestigt ist und somit einen Festpunkt bildet. Der Aufzugskabinen-Tragseilabschnitt 16 und der Gegengewicht-Tragseilabschnitt 17 verlaufen etwa parallel zueinander, wobei die freien Enden der Abschnitte 16, 17 fest mit dem Gegengewicht 3 bzw. der Aufzugskabine 2 verbunden sind. Auf einer den Enden 14, 18 abgewandten Seite der Tragseilabschnitte 16, 17 erfolgt eine Anbindung an die in die Antriebseinheit 4 integrierte Treibscheibe 10 sowie Umlenkrolle 11. Bei Betrieb des Aufzugs 1 rotieren die Treibscheibe 10 und die Umlenkrolle 11 gegensinnig um die jeweiligen Drehachsen, die sich senkrecht zu den Tragseilabschnitten 16, 17 sowie senkrecht zu der Längsachse des Schachtes 6 erstrecken. In einem Bereich zwischen der Treibscheibe 10 und der Umlenkrolle 11 kreuzt sich das Tragseil 5 bzw. schneiden sich zwei Umschlingungsabschnitte 19, 19' des Tragseils 5 bzw. schneiden sich in einer Projektionsebene, die senkrecht zu den Drehachsen der Treibscheibe 10 bzw. der Umlenkrolle 11 verläuft. Der Aufzugskabinen-Tragseilabschnitt 16 erstreckt sich somit in einer Vertikalebene, die zwischen der Treibscheibe 10 und der Umlenkrolle 11 angeordnet ist.

Nach einer Ausführungsform der Erfindung gemäß den Figuren 4 bis 8 ist ein Aufzug 1' vorgesehen, der einen höheren Umschlingungsgrad einer Treibscheibe 10' und einer Umlenkrolle 11' aufweist als der Aufzug 1 nach der ersten Ausführungsform. Gleiche Bauteile bzw. Funktionen der Ausführungsbeispiele sind mit den gleichen Bezugszeichen versehen.

Nach der Ausführungsform umschlingt ein Tragseil 5' die Treibscheibe 10' und die Umlenkrolle 11' entsprechend einem Winkel von 540°. Wie aus Figur 7 und Figur 8 besser ersichtlich ist, erstreckt sich ein von dem der Kabine 2 zugewandten Ende 14 zugewandter Tragseilabschnitt 16 zuerst unter Anlage auf einer Mantelfläche 33 der Umlenkrolle 11' in Richtung der Treibscheibe 10'. Die Treibscheibe 10' wird um 180° umschlungen, so dass ein Untertrum 30 wieder zurück zur Umlenkrolle 11' geführt wird. Im weiteren Verlauf erfolgt eine Umschlingung der Umlenkrolle 11' um 180°, so dass ein Obertrum 31 wieder zur Treibscheibe 10' geführt wird. An der Treibscheibe 10' erfolgt eine Umschlingung von 90°, so dass das Tragseil 5' in einen vertikalen Tragseilabschnitt 17 übergeht, der zu einem am Gewicht 3 zugewandten Ende 18 des Tragseils 5' führt.

Das Tragseil 5' ist mit dem obertrum 31 bzw. Untertrum 30 in in die Mantelfläche 33 der Treibscheibe 10' bzw. der Umlenkrolle 11' eingelassenen Rillen geführt. Im vorliegenden Ausführungsbeispiel werden zwei parallele Rillen der Scheiben 10', 11' genutzt. Gegebenenfalls können die Treibscheibe 10' und Umlenkrolle 11' auch mehrere Rillen aufweisen, so dass der Umschlingungsgrad weiter erhöht ist.

Durch den erhöhten Umschlingungsgrad gemäß der Ausführungsform des Aufzugs 1' wird die Treibfähigkeit weiter erhöht. Die Anzahl der Tragseile 5' kann auf vier reduziert werden, wobei aus Sicherheitsgründen stets mindestens drei Tragseile 5' vorgeschrieben sind. Ferner kann der Durchmesser der Tragseile 5' bzw. der Treibscheibe 10' kleiner gewählt werden - der Durchmesser der Treibscheibe 10' kann beispielsweise weniger als 200 mm betragen -, so dass weniger Drehmoment bzw. Antriebskraft notwendig ist. Die Antriebseinheit 4 für den Aufzug 1' kann somit kompakter und kleiner ausgeführt sein.

Ein Elektromotor 9 der Antriebseinheit 4 kann im Bereich der Treibscheibe 10' randseitig und damit nicht in vertikaler Projektion zu der Kabine 2 oberhalb derselben angeordnet sein. Hierdurch kann die Quetschgefahr bei der Wartung des Aufzugs verringert werden.

Nach einer nicht dargestellten alternativen Ausführungsform kann der Motor 9 auch in aufrechter Position, das heißt um 90° verschwenkt zu der Position gemäß der Ausführungsform, angeordnet sein.

Nach einer weiteren nicht dargestellten Ausführungsform können die Enden 14 und/oder 18 des Tragseils 5' an der Kabine 2 bzw. am Gegengewicht 3 mittels einer Rolle umgelenkt sein und an einer fest mit einer Wand des Schachtes 6 verbundenen Rolle gekoppelt sein. Durch diese zwei zusätzlichen Festpunkte an dem Schacht 6 lässt sich die Geschwindigkeit der Aufzugskabine 2 bei gleicher Krafteinwirkung verdoppeln. Es versteht sich, dass die an der Kabine 2 bzw. am Gewicht 3 umgelenkten Abschnitte des Tragseils 5' senkrecht von der Kabine 2 bzw. dem Gegengewicht 3 verlaufen.

Die Antriebseinheit 4' gemäß der Ausführungsform kann im Unterschied zum Aufzug gemäß Figs. 1-3 statt auf einer Traverse 12 in einer Mauernische 40 aufgelegt sein. Da die Antriebseinheit 4' seitlich in der Mauernische 40 von der Kabine 2 angeordnet ist, kann ein Dach 41 der Kabine ohne Einschränkung des Schutzraumes zu Wartungszwecken genutzt werden. Die aufrechte Anordnung der Antriebseinheit 4' ist derart seitlich in dem Schacht 6 angeordnet, dass bei vertikaler Projektion der Kabine 2 bzw. des Kabinendaches 41 in die Ebene der Antriebseinheit 4' keine Überschneidung derselben gegeben ist bzw. die Antriebseinheit 4' neben der Kabine 2 angeordnet ist. Auf diese Weise kann das gesamte Kabinendach 41 zu Wartungszwecken genutzt werden. Es versteht sich, dass die Kabine 2 zur Wahrung eines im oberen Bereich des Schachtes 6 vorgesehenen Schutzraumes eine obere Endstellung einnimmt, die unterhalb der Antriebseinheit 4' vorgesehen ist.

Wie aus Figur 7 zu ersehen ist, kann die Treibscheibe 10' zu der Umlenkrolle 11' seitlich versetzt zueinander angeordnet sein, um den Seilauslauf bzw. den Seileinlauf bzw. das Tragseil 5' bzw. die Treibscheibe 10' bzw. die Umlenkrolle 11' zu schonen. Der Seitenversatz kann 2° bis 3° betragen.

Die erfindungsgemäße Anordnung von Treibscheibe 10 und Umlenkrolle 11 ermöglicht eine kompakte Bauweise der Antriebseinheit 4, 4'. Selbstverständlich kann nach einer nicht dargestellten Weise auch eine Mehrzahl von Tragseilen 5, 5' vorgesehen sein, die in axialer Richtung versetzt zueinander angeordnet sind. Hierdurch kann die Treibfähigkeit erhöht werden.

## Patentansprüche

1. Aufzug (1') mit einer in einem Schacht (6) geführten Aufzugskabine (2) und mit einem Gegengewicht (3), die an mindestens einem Tragseil (5, 5') aufgehängt sind, sowie mit einer in einem oberen Bereich (8) des Schachts (6) angeordneten Antriebseinheit (4') enthaltend eine Treibscheibe (10'), über die das Tragseil (5') antreibbar ist, mit einer Umlenkrolle (11'), wobei die Treibscheibe (10') und/oder die Umlenkrolle (11') derart fest angeordnet sind, dass das Tragseil (5') die Treibscheibe (10') und/oder die Umlenkrolle (11') um einen Winkel von mindestens 180° umschlingt, dass die Treibscheibe (10') und die Umlenkrolle (11') derart achsparallel unter Umlegung des Tragseils (5') angeordnet sind, dass ein erstes Ende (18) des Tragseils (5') fest mit dem Gegengewicht (3) und ein zweites Ende (14) des Tragseils (5') an einer Oberseite (15) der Aufzugskabine (2) fest verbunden ist, **dadurch gekennzeichnet, dass** die Antriebseinheit (4') derart seitlich in dem Schacht (6) angeordnet ist, dass bei vertikaler Projektion der Aufzugskabine (2) in die Ebene der Antriebseinheit (4') keine Überschneidung derselben eintritt, und dass die Umlenkrolle (11') derart oberhalb der Aufzugskabine (2) angeordnet ist, dass sich ein dem zweiten Ende (14) des Tragseils (5') zugewandter Tragseilabschnitt (16) zuerst unter Anlage auf einer Mantelfläche (33) der Umlenkrolle (11') in Richtung der Treibscheibe (10') erstreckt.

2. Aufzug nach Anspruch 1, **dadurch gekennzeichnet, dass** das Tragseil (5') die Treibscheibe (10') und/oder die Umlenkscheibe (11') mit einem Umschlingungswinkel von mindestens 270° umgibt.

3. Aufzug nach Anspruch 1 oder 2, **dadurch gekennzeichnet, dass** die Treibscheibe (10') und die Umlenkrolle (11') in einem konstanten Abstand zueinander angeordnet sind, wobei die Umlenkrolle (11') in der Antriebseinheit integriert ist.

4. Aufzug nach einem der Ansprüche 1 bis 3, **dadurch gekennzeichnet, dass** die Treibscheibe (10') und die Umlenkrolle (11') im Wesentlichen in einem horizontalen Abstand zueinander festgelegt sind.

5. Aufzug nach einem der Ansprüche 1 bis 4, **dadurch gekennzeichnet, dass** das Tragseil (5') derart verläuft, dass es sich in einer senkrecht zur Achse der Treibscheibe (10') und/oder der Umlenkrolle (11') verlaufenden Projektionsebene schneidet.

## Claims

1. Elevator (1') comprising an elevator cage (6) guided in a shaft (2) and a counterbalance (3) which are both suspended from at least one carrying rope (5, 5'), as well as a drive unit (4') which is disposed in an upper area (8) of the shaft (6) and which includes a driving pulley (10') to operate the carrying rope (5') and a deflection pulley (11') wherein the driving pulley (10') and/or the deflection pulley (11') are in a fixed arrangement such that the carrying rope (5') is wrapped around said driving pulley (10') and/or said deflection pulley (11') under an angle of at least 180° and wherein the driving pulley (10') and the deflection pulley (11') are in such an axis parallel relation with the carrying rope (5') in a wraparound contact that a first end (18) of said latter is durably connected to the counterbalance (3) and a second end (14) of the carrying rope (5') to an upper side (15) of the elevator cage (2, **characterized by** the fact that the drive unit (4') is in such disposed on a side of the elevator shaft (6) in such a way that in vertical projection of the elevator cage (2) with the plane of the drive unit (4') there is no overlapping thereof and that the deflection pulley (11') is arranged above the elevator cage (2) such that a section of the carrying rope (16) that is facing the second end (14) of the carrying rope (5') extends toward the driving pulley (10') while first contacting a surface area (33) of the deflection pulley (11').

2. Elevator according to Claim 1, **characterized by** the fact that the carrying rope (5') is wrapped around the driving pulley (10') and/or the deflection pulley (11') under a wrap angle of at least 270°.

3. Elevator according to Claim 1 or 2, **characterized by** the fact that the driving pulley (10') and the deflection pulley (11') are kept in a constant spaced-apart relation with the deflection pulley (11') integrated in the drive unit.

4. Elevator according to any of the preceding Claims 1 to 3, **characterized by** the fact that the driving pulley (10') and the deflection pulley (11') are substantially arranged in a horizontally spaced-apart relation.

5. Elevator according to any of the preceding Claims 1 to 4, **characterized by** the fact that the carrying rope (5') extends such as to intersect in a projection plane which is perpendicular to the axis of the driving pulley (10') and/or the deflection pulley (11').

## Revendications

1. Ascenseur (1'), avec au moins une cabine d'ascenseur (2), qui est guidée dans une cage (6), et avec un contrepoids (3), qui est suspendu à au moins un câble porteur (5, 5'), ainsi qu'avec une unité d'entraînement (4'), qui, disposée dans une région supérieure (8) de la cage (6), comprend une poulie motrice (10'), par l'intermédiaire de laquelle le câble porteur (5, 5') peut être entraîné, avec un rouleau de renvoi (11'), la poulie motrice (10') et / ou la poulie de renvoi (11') étant agencées fixement de sorte que le câble porteur (5') s'enroule autour de la poulie motrice (10') et / ou la poulie de renvoi (11') sur un angle d'au moins 180 ° , la poulie motrice (10') et la poulie de renvoi (11') étant disposées à axes parallèles, avec renversement du câble porteur (5') de sorte qu'une première extrémité (18) du câble porteur (5') soit reliée fixement au contrepoids (3) et qu'une deuxième extrémité (14) du câble porteur (5') soit reliée fixement à un côté supérieur (15) de la cabine d'ascenseur (2), **caractérisé en ce que** l'unité d'entraînement (4') est disposée latéralement dans la cage (6) de sorte qu'en projection verticale de la cabine d'ascenseur (2) dans le plan de l'unité d'entraînement (4') il n'y ait aucun chevauchement de celles-ci, **en ce que** la poulie de renvoi (11') est disposée au-dessus de la cabine d'ascenseur (2) de sorte qu'une section de câble porteur (16), orientée vers la deuxième extrémité (14) dudit câble porteur (5'), s'étende en direction de la poulie motrice (10'), en portant d'abord contre une surface périphérique (33) de la poulie de renvoi (11').

2. Ascenseur selon la revendication 1, **caractérisé en ce que** le câble porteur (5') entoure la poulie motrice (10') et / ou la poulie de renvoi (11') avec un angle d'enroulement d'au moins 270 °.

3. Ascenseur selon revendication 1 ou 2, **caractérisé en ce que** la poulie motrice (10') et la poulie de renvoi (11') sont disposées à un intervalle constant l'une par rapport à l'autre, la poulie de renvoi (11') étant intégrée dans l'unité d'entraînement (4').

4. Ascenseur selon l'une des revendications 1 à 3, **caractérisé en ce que** la poulie motrice (10') et la poulie de renvoi (11') sont fixées sensiblement à un intervalle horizontal par rapport l'une à l'autre.

5. Ascenseur selon l'une des revendications 1 à 4, **caractérisé en ce que** le câble porteur (5, 5') s'étend de sorte qu'il se croise dans un plan de projection, qui s'étend perpendiculairement à l'axe de la poulie motrice (10') et / ou de la poulie de renvoi (11').
